# EUROPÄISCHE PATENTSCHRIFT

(11) **EP 4 292 489 B1**
(45) Veröffentlichungstag und Bekanntmachung des Hinweises auf die Patenterteilung: **14.08.2024**
(21) Anmeldenummer: 23175224.7
(22) Anmeldetag: 25.05.2023
(51) Int. Cl.: A47L 9/14, A47L 11/40

(54) **REINIGUNGSSTATION UND REINIGUNGSSYSTEM**
CLEANING STATION AND CLEANING SYSTEM
STATION DE NETTOYAGE ET SYSTÈME DE NETTOYAGE

(30) Priorität: 14.06.2022 BE 202205472
(43) Veröffentlichungstag der Anmeldung: 20.12.2023
(73) Patentinhaber: Miele & Cie. KG, 33332 Gütersloh (DE)
(72) Erfinder: Strauß, Marion Karoline, 46499 Hamminkeln (DE)

(56) Entgegenhaltungen:
- EP-B1- 3 236 827
- WO-A1-2021/025377
- KR-A- 20010 054 948
- US-A1- 2021 282 617

## Beschreibung

Die Erfindung betrifft eine Reinigungsstation für einen selbstfahrenden Saugroboter zur Reinigung von Bodenflächen, wobei die Reinigungsstation ein Gehäuse aufweist, in dem eine Absaugvorrichtung angeordnet ist, die dazu ausgebildet ist, mittels eines Saugluftstromes eine Staubsammelkammer eines zur Entleerung die Reinigungsstation anfahrenden Saugroboters zu entleeren, wobei die Absaugvorrichtung einen Staubraum zur Aufnahme eines Staubbeutels im Saugluftstrom umfasst, wobei in dem Staubraum eine Halterung angeordnet ist, wobei die Halterung dazu eingerichtet ist, eine Halteplatte des Staubbeutels aufzunehmen und an einem den Saugluftstrom in den Staubbeutel leitenden Saugkanal zu positionieren, wobei der Staubraum über eine mit einem Deckel abdeckbare Staubraumöffnung für einen Wechsel des Staubbeutels zugänglich ist, wobei der Deckel zwischen einer die Staubraumöffnung freigebenden Öffnungsstellung und einer die Staubraumöffnung verschließenden Schließstellung verlagerbar ist. Außerdem betrifft die Erfindung ein Reinigungssystem mit einer solchen Reinigungsstation, einem selbstfahrenden Saugroboter zur Reinigung von Bodenflächen und einem Staubbeutel mit einer Halteplatte.

Ein solches Reinigungssystem ist beispielsweise aus EP 3 236 827 B1 oder aus WO 2021/025377 A1 bekannt. Im Haushalt kommen Saugroboter zur Reinigung von Flächen wie textilen Bodenbelägen und glatten Böden zum Einsatz. Dabei wird zur Staubaufnahme eine als Bodendüse ausgebildete Saugdüse des selbstfahrenden Saugroboters auf einer Bodenfläche in Fahrtrichtung bewegt. Die Akkumulatoren zur autarken Stromversorgung der Saugroboter im Betrieb werden regelmäßig an elektrischen Schnittstellen von Reinigungsstationen aufgeladen. Hierzu werden die Reinigungsstationen von den Saugrobotern angefahren. Neben dem Ladevorgang der Akkumulatoren können die Saugroboter an den Reinigungsstationen dann auch entleert werden, sodass aufgenommener Staub von der Reinigungsstation aus dem an die Reinigungsstation heran gefahrenen Saugroboter entfernt wird. Der aus dem Saugroboter entfernte Staub wird regelmäßig in Staubbeuteln in der Reinigungsstation abgeschieden. Hierbei ergibt sich das Problem, dass die Reinigungsstationen erheblichen Schaden nehmen, wenn diese ohne den notwendigen Staubbeutel betrieben werden. Sowohl in EP 3 236 827 B1 als auch in WO 2021/025377 A1 sind aufwendige Maßnahmen beschrieben, welche die Herstellung und Handhabung der Reinigungsstation kompliziert machen, um zu verhindern, dass die Reinigungsstationen ohne Staubbeutel betrieben werden.

Der Erfindung stellt sich somit das Problem eine verbesserte Reinigungsstation anzugeben.

So soll eine einfachere Lösung vorgeschlagen werden, die verhindert, dass Reinigungsstationen ohne Staubbeutel betrieben werden.

Erfindungsgemäß wird dieses Problem durch eine Reinigungsstation mit den Merkmalen des Anspruchs 1 gelöst. Dadurch, dass die Halterung im Staubraum lösbar mit dem Gehäuse und dem Saugkanal verbunden ist, wobei der Deckel dazu eingerichtet ist, bei Verlagerung aus der Öffnungsstellung in die Schließstellung eine in die Halterung eingesetzte Halteplatte eines Staubbeutel in Richtung des Saugkanals zu bewegen und einen Taster zu betätigen, wobei der Taster dazu eingerichtet ist, das Vorhandensein eines Staubbeutels im Staubraum zu detektieren, ist eine besonders einfache Möglichkeit gegeben, die einen hervorragenden Schutz davor bietet, dass die Reinigungsstation ohne Staubbeutel betrieben wird. Mit der Detektion des Staubbeutels über den Taster kann die Absaugvorrichtung der Reinigungsstation zur Entleerung der Staubkammer eines die Station angefahrenen Saugroboters freigegeben werden. Die lösbare Ausführung der Halterung am Gehäuse ermöglicht dem Benutzer eine hygienische Entnahme des Staubbeutels aus der Reinigungsstation. Hierbei kann der Benutzer den Staubbeutel mittels der Halterung auf der Reinigungsstation entnehmen und kann einen Kontakt mit dem gefüllten Staubbeutel vermeiden. Nach dem Einsetzen der Halteplatte des Staubbeutels in die Halterung kann einfach der Deckel von der Öffnungsstellung in die Schließstellung überführt werden, wobei diese Bewegung vorteilhafterweise dazu genutzt wird, die eingesetzte Halteplatte in Richtung des Saugkanals zu bewegen. Weiterhin soll durch diese Bewegung der Taster betätigt werden, der dadurch das Vorhandensein eines Staubbeutels im Staubraum detektiert. Bleibt eine Betätigung des Tasters aus, so ist dies ein einfacher, aber sicherer Anhaltspunkt dafür, dass kein Staubbeutel in den Staubraum eingesetzt wurde oder dass die Halteplatte in der Halterung nicht optimal positioniert ist, um den Staubbeutel an den Saugkanal anzuschließen.

Die zu reinigende Bodenfläche kann durch einen textilen Bodenbelag wie einen Teppich oder Teppichboden oder durch einen Hartboden wie z. B. ein Holzparkett, Laminat oder einen PVC-Bodenbelag gebildet werden.

Der Saugroboter weist ein Gebläse zur Erzeugung eines Unterdruckes auf, durch den die über eine zu reinigende Bodenfläche geführte Bodendüse Staub und Schmutz von der Bodenfläche aufnimmt. Hierzu wird die als Bodendüse ausgebildete Saugdüse von dem Saugroboter selbstständig in Fahrtrichtung bewegt. Hierdurch gleitet die Bodendüse über die zu reinigende Bodenfläche. Insbesondere bei langflorigen Teppichen gleitet die Unterseite der Bodendüse über den Teppich, während die Unterseite bei Glattböden beabstandet über diese Bodenflächen hinweg schwebt. Damit die Reinigung und Pflege des Bodenbelags möglichst effektiv ausgeführt werden kann, ist der Saugmund der Bodendüse länglich ausgebildet und verläuft im Wesentlichen quer zur Fahrtrichtung. Länglich ausgebildet bedeutet in diesem Zusammenhang, dass der vorzugsweise im Wesentlichen rechteckige Saugmund eine größere Länge quer zur Fahrtrichtung aufweist, als Breite in Fahrtrichtung. Der Saugmund ist vorzugsweise zwischen 15 und 25 cm quer zur Bearbeitungsrichtung lang. Ein Gehäuse des Saugroboters kann eine Staubsammelkammer aufweisen, in welcher der über die Bodendüse aufgenommene Staub gesammelt werden kann.

Vorteilhafte Ausgestaltungen und Weiterbildungen der Erfindung ergeben sich aus den abhängigen Ansprüchen. Es ist darauf hinzuweisen, dass die in den Ansprüchen einzeln aufgeführten Merkmale auch in beliebiger und technologisch sinnvoller Weise miteinander kombiniert werden können und somit weitere Ausgestaltungen der Erfindung aufzeigen.

Gemäß einer vorteilhaften Ausgestaltung der Erfindung ist vorgesehen, dass der Taster dazu eingerichtet ist, von einer in der Halterung auf den Saugkanal zu bewegten Halteplatte eines Staubbeutels ausgelöst zu werden. Gerade die Betätigung des Tasters durch die Halteplatte ist ein geeigneter Anhaltspunkt dafür, dass die Halteplatte optimal in Bezug auf den Saugkanal in der Halterung positioniert ist. Hierdurch kann die korrekte Anordnung des Staubbeutels im Saugluftstrom auf einfache Weise sichergestellt werden. Die Bewegung der Halteplatte auf den Saugkanal zu stellt eine optimale Abdichtung sicher, welche durch die Betätigung des Tasters überprüfbar ist. Ist die Halteplatte nicht oder nicht korrekt in die Halterung eingesetzt, führt das Schließen des Deckels nicht zu einer Betätigung des Tasters, sodass die korrekte Verwendung eines Staubbeutels in der Reinigungsstation einfach überwacht werden kann.

Eine vorteilhafte Ausführung der Erfindung ist, dass die Absaugvorrichtung in einem Sicherheitsmodus der Reinigungsstation deaktiviert ist, sofern sich der Deckel in der Schließstellung befindet, aber der Taster nicht von einer Halteplatte eines Staubbeutels ausgelöst ist. In diesem Sicherheitsmodus der Reinigungsstation wird einfach die Absaugvorrichtung deaktiviert, wenn keine Halteplatte eines Staubbeutels den Taster betätigt.

Eine bevorzugte Ausführung der Erfindung sieht vor, dass die Absaugvorrichtung nur aktivierbar ist, sofern sich der Deckel in der Schließstellung befindet und der Taster von einer Halteplatte eines Staubbeutels im Staubraum ausgelöst ist. Dies stellt sicher, dass die Absaugvorrichtung zur Entleerung einer Staubsammelkammer eines Saugroboters nur einen Saugluftstrom erzeugt, sofern der Deckel in der Schließstellung die korrekt in der Halterung positionierte Halteplatte des Staubbeutels passend auf den Saugkanal zu bewegt hat.

Besonders vorteilhaft ist die Weiterbildung der Erfindung, dass der Taster eine Feder umfasst, wobei die Feder dazu eingerichtet ist, die Halteplatte bei Verlagerung des Deckels aus der Schließstellung in die Öffnungsstellung von dem Saugkanal weg zu bewegen. Mit der federunterstützten Bewegung der Halteplatte weg von dem Saugkanal kann die Entnahme der Halterung aus der Reinigungsstation vereinfacht werden. Außerdem kann so über den Taster detektiert werden, dass der Deckel aus der Schließstellung in die Öffnungsstellung verlagert wurde. Dies kann zur Folge haben, dass durch Verlagerung des Deckels aus der Schließstellung in die Öffnungsstellung die Absaugvorrichtung im Sicherheitsmodus deaktiviert ist.

Eine vorteilhafte Ausführungsform der Erfindung sieht vor, dass der Deckel auch ohne in die Halterung eingesetzte Halteplatte eines Staubbeutels in Schließstellung verlagert werden kann. Mit der Verlagerung des Deckels von der Öffnungsstellung in die Schließstellung kann die Staubraumöffnung auch ohne den Einsatz einer Halteplatte eines Staubbeutels in der Halterung geschlossen werden. Dies ist für die Ausstellung in Verkaufsräumen von Vorteil, da die Reinigungsstation zur geschlossenen Präsentation nicht mit einem Staubbeutel versehen werden muss. Außerdem kann der Staubraum im privaten Umfeld geschlossen werden, solange neue Staubbeutel nachbestellt, aber noch nicht geliefert wurden.

Gemäß einer vorteilhaften Ausgestaltung der Erfindung ist vorgesehen, dass über die mittels Verlagerung des Deckels aus der Öffnungsstellung in die Schließstellung ausgelöste Bewegung der Halteplatte auf den Saugkanal zu, der Saugkanal in den Staubbeutel geführt wird. Mit der Bewegung der Halteplatte auf den Saugkanal zu kann eine einfache und zuverlässige Abdichtung der Halteplatte gegenüber dem Saugkanal erreicht werden, sodass sichergestellt ist, dass der Saugluftstrom der Absaugeinrichtung vollständig durch den Staubbeutel geführt wird. Zur Abdichtung wird einfach der Saugkanal durch die Halteplatte in den Staubbeutel geführt.

Eine vorteilhafte Ausführung der Erfindung ist, dass über die mittels Verlagerung des Deckels aus der Öffnungsstellung in die Schließstellung ausgelöste die Bewegung der Halteplatte auf den Saugkanal zu, der Saugkanal in die Halteplatte eingeführt wird. Das Endstück des Saugkanals taucht dabei durch die Öffnung der Halteplatte in den Staubbeutel ein. Die Bewegung der Halteplatte auf den Saugkanal zu sorgt für eine zuverlässige Abdichtung der Halteplatte gegenüber dem Saugkanal, sodass der Saugluftstrom der Absaugeinrichtung vollständig durch den Staubbeutel geführt wird. Zur Abdichtung wird einfach der Saugkanal in die Halteplatte eingeführt und wird abdichtend am Saugkanal festgelegt.

Eine bevorzugte Ausführung der Erfindung sieht vor, dass von der Reinigungsstation eine Fehlermeldung ausgegeben wird, sofern ein Saugroboter die Reinigungsstation zur Entleerung anfährt, ohne dass der Taster ausgelöst ist. Über die Fehlermeldung kann dem Benutzer oder der Benutzerin der Reinigungsstation einfach mitgeteilt werden, dass die Reinigungsstation aufgrund des Fehlens eines Staubbeutels oder des fehlerhaften Einsetzens der Halteplatte in die Halterung nicht einsatzfähig ist, um die Staubsammelkammer eines Saugroboters zu entleeren. Diese Fehlermeldung kann bevorzugt in einer App auf einem Smartgerät angezeigt werden. Alternativ oder zusätzlich kann die Fehlermeldung auch anhand eines Displays oder einer Leuchte am Gehäuse der Reinigungsstation angezeigt werden.

Ferner ist Gegenstand der Erfindung ein Reinigungssystem umfassend eine bereits und im Folgenden näher beschriebene Reinigungsstation, einen bereits und im Folgenden näher beschriebenen selbstfahrenden Saugroboter zur Reinigung von Bodenflächen und einen bereits und im Folgenden näher beschriebenen Staubbeutel mit einer Halteplatte.

Weitere Merkmale, Einzelheiten und Vorteile der Erfindung ergeben sich aufgrund der nachfolgenden Beschreibung sowie anhand der Zeichnungen. Ausführungsbeispiele der Erfindung sind in den folgenden Zeichnungen rein schematisch dargestellt und werden nachfolgend näher beschrieben. Einander entsprechende Gegenstände oder Elemente sind in allen Figuren mit den gleichen Bezugszeichen versehen. Es zeigen:
- Figur 1: Erfindungsgemäßes Reinigungssystem mit Reinigungsstation und Saugroboter,
- Figur 2: Schnittansicht durch Reinigungsstation, und
- Figur 3: weitere Schnittansicht durch Reinigungsstation.

In den Figuren mit dem Bezugszeichen 16 bezeichnet ist ein erfindungsgemäßes Reinigungssystem mit einem Saugroboter 2 und mit einer Reinigungsstation 1 dargestellt.

Der Saugroboter 2 verfügt, wie üblich, über einen nicht gezeigten Akkumulator zur Stromversorgung. Außerdem ist in dem Saugroboter 2 eine nicht gezeigte Staubsammelkammer zur Aufnahme von eingesaugtem Staub vorgesehen. Die Reinigungsstation 1 weist eine elektrische Schnittstelle auf, die dazu dient, den Akkumulator des Saugroboters 2 zu laden, wenn dieser die Reinigungsstation 1 angefahren hat, wie in Figur 1 zu sehen. Ferner verfügt die Reinigungsstation 1 über eine Absaugvorrichtung 4 (Fig, 2), die dazu ausgebildet ist, die Staubsammelkammer des Saugroboters 2 zu leeren, wenn dieser auf der von der Reinigungsstation 1 gebildeten Auffahrgrundfläche 14 steht.

Die Figur 2 zeigt eine schematische Schnittansicht entlang einer vertikalen Schnittebene durch die Reinigungsstation 1 gemäß Figur 1. Diese Reinigungsstation 1 verfügt über ein Gehäuse 3, in dem die Absaugvorrichtung 4 angeordnet ist. Die Absaugvorrichtung 4 erzeugt einen Saugluftstrom über den eine Staubsammelkammer eines zur Entleerung die Reinigungsstation 1 anfahrenden Saugroboters 2 (Fig. 1) entleert werden kann. In dem Gehäuse 3 der Reinigungsstation 1 ist ein Staubraum 5 der Absaugvorrichtung 4 zur Aufnahme eines Staubbeutels 6 im Saugluftstrom gebildet.

In diesem Staubraum 5 ist eine Halterung 7 angeordnet, die dazu eingerichtet ist, eine Halteplatte 8 des Staubbeutels 6 aufzunehmen. Vorteilhafterweise ist die Halterung 7 im Staubraum 5 lösbar mit dem Gehäuse 3 und dem Saugkanal 9 verbunden, sodass eine einfache und hygienische Entnahme des Staubbeutels aus der Reinigungsstation 1 ermöglicht wird. Die Halteplatte 8 des Staubbeutels 6 wird zum Einsetzen des Staubbeutels 6 in den Staubraum 5 der Reinigungsstation 1 einfach lose in die Halterung 7 eingehängt. Die Halterung 7 dient auch dazu, den Staubbeutel 6 mit der Halteplatte 8 an einem Saugkanal 9 zu positionieren, über den der Saugluftstrom in den Staubbeutel 6 geleitet wird. Der Staubraum 5 verfügt über eine Staubraumöffnung 11, die mit einem Deckel 10 abgedeckt werden kann. Über die Staubraumöffnung 11 ist der Staubraum 5 für einen Wechsel des Staubbeutels 6 für einen Benutzer oder für eine Benutzerin zugänglich. Der Deckel 10 ist hierzu zwischen einer die Staubraumöffnung 11 freigebenden Öffnungsstellung und einer die Staubraumöffnung 11 verschließenden Schließstellung verlagerbar. Im Ausführungsbeispiel ist der Deckel 10 zwischen der Öffnungsstellung und der Schließstellung verschwenkbar ausgebildet. Der Deckel 10 ist vorteilhafterweise dazu eingerichtet, bei Verlagerung aus der Öffnungsstellung in die Schließstellung eine in die Halterung 7 eingesetzte Halteplatte 8 eines Staubbeutels 6 in Richtung des Saugkanals 9 zu bewegen. Außerdem ist der Deckel 10 dazu eingerichtet, bei Verlagerung aus der Öffnungsstellung in die Schließstellung einen Taster 12 zu betätigen. Dieser einfache Taster 12 detektiert einen Staubbeutel 6 im Staubraum 5. Hiermit ist eine besonders einfache Möglichkeit gegeben, die einen hervorragenden Schutz davor bietet, dass die Reinigungsstation 1 ohne Staubbeutel 6 betrieben wird. Der Deckel 10 weist im Ausführungsbeispiel einen Vorsprung 15 auf, der bei Verlagerung des Deckels 10 von der hier gezeigten Öffnungsstellung, in die in Figur 1 gezeigte Schließstellung die Halteplatte 8 berührt und in Richtung des Saugkanals 9 bewegt. Hierdurch wird der Taster 12 ausgelöst und detektiert, dass ein Staubbeutel 6 im Staubraum 5 vorhanden ist. Der Taster 12 ist weiterhin dazu eingerichtet von der in der Halterung 7 auf den Saugkanal 9 zubewegten Halteplatte 8 ausgelöst zu werden. Diese Betätigung des Tasters 12 durch die Halteplatte 8 ermöglicht Rückschlüsse in Bezug auf eine optimale Positionierung der Halteplatte 8 in der Halterung 7 am Saugkanal 9. So kann die korrekte Anordnung des Staubbeutels 6 im Saugluftstrom sicher festgestellt werden. Außerdem wird eine optimale Abdichtung sichergestellt, da durch die Betätigung des Tasters 12 überprüfbar ist, ob die Halteplatte 8 korrekt am Saugkanal 9 positioniert ist. Wird die Halteplatte 8 nicht oder nicht korrekt in die Halterung 7 eingesetzt, führt das Schließen des Deckels 10 auch nicht zu einer Betätigung des Tasters 12, sodass die korrekte Verwendung eines Staubbeutels 6 in der Reinigungsstation 1 sehr einfach überwacht werden kann. Es ist zudem vorgesehen, die Reinigungsstation 1 in einen Sicherheitsmodus zu versetzen, in dem die Absaugvorrichtung 4 deaktiviert wird, sobald sich der Deckel 10 in der Schließstellung befindet, der Taster 12 aber nicht von einer Halteplatte 8 eines Staubbeutels 6 ausgelöst wird. Damit ist sichergestellt, dass die Absaugvorrichtung 4 nicht ohne korrekt eingesetzten Staubbeutel 6 aktiviert wird. Dazu wird die Absaugvorrichtung 4 nur aktiviert, wenn sich der Deckel 10 in der Schließstellung befindet und gleichzeitig auch der Taster 12 von einer Halteplatte 8 eines Staubbeutels 6 im Staubraum 5 ausgelöst ist. Hierdurch kann sichergestellt werden, dass die Absaugvorrichtung 4 zur Entleerung einer Staubsammelkammer eines Saugroboters 2 nur einen Saugluftstrom erzeugt, sofern der Deckel 10 in der Schließstellung die korrekt in der Halterung 7 positionierte Halteplatte 8 des Staubbeutels 6 passend auf den Saugkanal 9 zu bewegt hat. Es ist außerdem vorgesehen, dass der Deckel 10 auch ohne eine in die Halterung 7 eingesetzte Halteplatte 8 eines Staubbeutels 6 in Schließstellung verlagert werden kann. So lässt sich die Staubraumöffnung 11 auch ohne den Einsatz einer Halteplatte 8 eines Staubbeutels 6 in die Halterung 7 schließen. Die Verlagerung des Deckels 10 aus der Öffnungsstellung in die Schließstellung löst eine Bewegung der Halteplatte 8 aus, die auf den Saugkanal 9 zu gerichtet ist. Hierdurch kann der Saugkanal 9 in den Staubbeutel 6 geführt werden oder die Halteplatte 8 in den Saugkanal 9 eingeführt werden. Damit kann jeweils eine einfache und zuverlässige Abdichtung der Halteplatte 8 gegenüber dem Saugkanal 9 erreicht werden, sodass sichergestellt ist, dass der Saugluftstrom der Absaugeinrichtung 4 vollständig durch den Staubbeutel 6 geführt wird. Die Reinigungsstation 1 kann zudem eine Fehlermeldung ausgegeben, sobald ein Saugroboter 2 (Fig. 1) die Reinigungsstation 1 zur Entleerung anfährt, ohne dass der Taster 12 ausgelöst ist. Damit kann dem Benutzer oder der Benutzerin der Reinigungsstation 1 schnell mitgeteilt werden, dass die Reinigungsstation 1 aufgrund eines fehlenden Staubbeutels 6 oder der fehlerhaften Positionierung der Halteplatte 8 in der Halterung 7 nicht einsatzfähig ist, um die Staubsammelkammer eines Saugroboters 2 (Fig. 1) zu entleeren.

In Figur 3 ist eine schematische Schnittansicht gemäß einer horizontalen Schnittebene durch die Reinigungsstation 1 der Figuren 1 und 2 gezeigt. In dieser Darstellung ist gut zu erkennen, dass der Taster 12 eine Feder 13 umfasst, die dazu eingerichtet ist, die Halteplatte 8 bei Verlagerung des Deckels 10 aus der Schließstellung in die Öffnungsstellung von dem Saugkanal 9 weg zu bewegen. In Figur 2 ist zu erkennen, dass die Halteplatte 8 hierdurch in der Halterung 7 schräg gekippt ist. Durch die federunterstützte Bewegung der Halteplatte 8 weg von dem Saugkanal 9 kann die Entnahme der Halteplatte 8 aus der Halterung 7 vereinfacht werden. Mit dem Taster 12 lässt sich so einfach detektieren, dass der Deckel 10 (Fig. 2) aus der Schließstellung in die Öffnungsstellung verlagert wurde. Die Verlagerung des Deckels 10 aus der Schließstellung in die Öffnungsstellung hat somit zur Folge, dass die Absaugvorrichtung 4 im Sicherheitsmodus deaktiviert wird. In Figur 3 ist zu erkennen, wie die Halteplatte 8 gegen die Federkraft der Feder 13 in Richtung des Saugkanals 9 verlagert wurde, indem der Deckel 10 (Fig. 1) von der Öffnungsstellung in die Schließstellung geklappt wurde. Hierdurch taucht der Saugkanal 9 an der Halteplatte 8 in den Staubbeutel 6 ein. Gleichzeitig wird der Taster 12 durch die Bewegung der Halteplatte 8 auf den Saugkanal 9 zu ausgelöst, sodass der im Staubraum 5 vorhandene Staubbeutel 6 und die korrekt in die Halterung 7 eingesetzte Halteplatte 8 sowie der vollständige geschlossene Deckel 10 der Reinigungsstation 1 von nur einem Taster 12 detektiert werden. Hierdurch kann der Sicherheitsmodus abgeschaltet und die Absaugvorrichtung 4 zur Entleerung einer Staubsammelkammer eines Saugroboters 2 (Fig. 1) an der Reinigungsstation 1 freigeben werden.

Natürlich ist die Erfindung nicht auf das dargestellte Ausführungsbeispiel beschränkt. Weitere Ausgestaltungen sind möglich, ohne den Grundgedanken zu verlassen.

### Bezugszeichenliste

- 1: Reinigungsstation
- 2: Saugroboter
- 3: Gehäuse
- 4: Absaugvorrichtung
- 5: Staubraum
- 6: Staubbeutel
- 7: Halterung
- 8: Halteplatte
- 9: Saugkanal
- 10: Deckel
- 11: Staubraumöffnung
- 12: Taster
- 13: Feder
- 14: Auffahrgrundfläche
- 15: Vorsprung
- 16: Reinigungssystem

## Patentansprüche

1. Reinigungsstation (1) für einen selbstfahrenden Saugroboter (2) zur Reinigung von Bodenflächen, wobei die Reinigungsstation (1) ein Gehäuse (3) aufweist, in dem eine Absaugvorrichtung (4) angeordnet ist, die dazu ausgebildet ist, mittels eines Saugluftstromes eine Staubsammelkammer eines zur Entleerung die Reinigungsstation (1) anfahrenden Saugroboters (2) zu entleeren, wobei die Absaugvorrichtung (4) einen Staubraum (5) zur Aufnahme eines Staubbeutels (6) im Saugluftstrom umfasst, wobei in dem Staubraum (5) eine Halterung (7) angeordnet ist, wobei die Halterung (7) dazu eingerichtet ist, eine Halteplatte (8) des Staubbeutels (6) aufzunehmen und an einem den Saugluftstrom in den Staubbeutel (6) leitenden Saugkanal (9) zu positionieren, wobei der Staubraum (5) über eine mit einem Deckel (10) abdeckbare Staubraumöffnung (11) für einen Wechsel des Staubbeutels (6) zugänglich ist, wobei der Deckel (10) zwischen einer die Staubraumöffnung (11) freigebenden Öffnungsstellung und einer die Staubraumöffnung (11) verschließenden Schließstellung verlagerbar ist,
**dadurch gekennzeichnet,**
**dass** die Halterung (7) im Staubraum (5) lösbar mit dem Gehäuse (3) und dem Saugkanal (9) verbunden ist, wobei der Deckel (10) dazu eingerichtet ist, bei Verlagerung aus der Öffnungsstellung in die Schließstellung eine in die Halterung (7) eingesetzte Halteplatte (8) eines Staubbeutel (6) in Richtung des Saugkanals (9) zu bewegen und einen Taster (12) zu betätigen, wobei der Taster (12) dazu eingerichtet ist, das Vorhandensein eines Staubbeutels (6) im Staubraum (5) zu detektieren.

2. Reinigungsstation (1) nach Anspruch 1, **dadurch gekennzeichnet, dass** der Taster (12) dazu eingerichtet ist, von einer in der Halterung (7) auf den Saugkanal (9) zu bewegten Halteplatte (8) eines Staubbeutels (6) ausgelöst zu werden.

3. Reinigungsstation (1) nach Anspruch 2, **dadurch gekennzeichnet, dass** die Absaugvorrichtung (4) in einem Sicherheitsmodus der Reinigungsstation (1) deaktiviert ist, sofern sich der Deckel (10) in der Schließstellung befindet, aber der Taster (12) nicht von einer Halteplatte (8) eines Staubbeutels (6) ausgelöst ist.

4. Reinigungsstation (1) nach Anspruch 2 oder 3, **dadurch gekennzeichnet, dass** die Absaugvorrichtung (4) nur aktivierbar ist, sofern sich der Deckel (10) in der Schließstellung befindet und der Taster (12) von einer Halteplatte (8) eines Staubbeutels (6) im Staubraum (5) ausgelöst ist.

5. Reinigungsstation (1) nach einem der vorhergehenden Ansprüche, **dadurch gekennzeichnet, dass** der Taster (12) eine Feder (13) umfasst, wobei die Feder (13) dazu eingerichtet ist, die Halteplatte (8) bei Verlagerung des Deckels (10) aus der Schließstellung in die Öffnungsstellung von dem Saugkanal (9) weg zu bewegen.

6. Reinigungsstation (1) nach einem der vorhergehenden Ansprüche, **dadurch gekennzeichnet, dass** der Deckel (10) auch ohne in die Halterung (7) eingesetzte Halteplatte (8) eines Staubbeutels (6) in Schließstellung verlagert werden kann.

7. Reinigungsstation (1) nach einem der vorhergehenden Ansprüche, **dadurch gekennzeichnet, dass** über die mittels Verlagerung des Deckels (10) aus der Öffnungsstellung in die Schließstellung ausgelöste Bewegung der Halteplatte (8) auf den Saugkanal (9) zu, der Saugkanal (9) in den Staubbeutel (6) geführt wird.

8. Reinigungsstation (1) nach einem der vorhergehenden Ansprüche, **dadurch gekennzeichnet, dass** über die mittels Verlagerung des Deckels (10) aus der Öffnungsstellung in die Schließstellung ausgelöste die Bewegung der Halteplatte (8) auf den Saugkanal (9) zu, der Saugkanal (9) in die Halteplatte (8) eingeführt wird.

9. Reinigungsstation (1) nach einem der vorhergehenden Ansprüche, **dadurch gekennzeichnet, dass** von der Reinigungsstation (1) eine Fehlermeldung ausgegeben wird, sofern ein Saugroboter (2) die Reinigungsstation (1) zur Entleerung anfährt, ohne dass der Taster (12) ausgelöst ist.

10. Reinigungssystem (16) umfassend eine Reinigungsstation (1) nach einem der vorhergehenden Ansprüche, einen selbstfahrenden Saugroboter (2) zur Reinigung von Bodenflächen und einen Staubbeutel (6) mit einer Halteplatte (8).

## Claims

1. Cleaning station (1) for a self-propelled robotic vacuum cleaner (2) for cleaning floor surfaces, the cleaning station (1) having a housing (3) in which an extraction device (4) is arranged, which extraction device is designed, by means of a suction air flow, to empty a dust collection chamber of a robotic vacuum cleaner (2) which approaches the cleaning station (1) for emptying, the extraction device (4) comprising a dust chamber (5) for accommodating a dust bag (6) in the suction air flow, a mounting (7) being arranged in the dust chamber (5), the mounting (7) being designed to accommodate a mounting plate (8) of the dust bag (6) and to position it on a suction channel (9) which guides the suction air flow into the dust bag (6), the dust chamber (5) being accessible via a dust chamber opening (11), which can be covered with a lid (10), for changing the dust bag (6), the lid (10) being able to be moved between an open position which opens the dust chamber opening (11) and a closed position which closes the dust chamber opening (11),
**characterised in that**
the mounting (7) in the dust chamber (5) is detachably connected to the housing (3) and to the suction channel (9), the lid (10) being designed to move a mounting plate (8) of a dust bag (6) which has been inserted into the mounting (7) in the direction of the suction channel (9) when moved from the open position to the closed position and to activate a button (12), the button (12) being designed to detect the presence of a dust bag (6) in the dust chamber (5).

2. Cleaning station (1) according to claim 1, **characterised in that** the button (12) is designed to be triggered by a mounting plate (8) of a dust bag (6) which moves in the mounting (7) towards the suction channel (9).

3. Cleaning station (1) according to claim 2, **characterised in that** the extraction device (4) is deactivated in a safety mode of the cleaning station (1) if the lid (10) is in the closed position, but the button (12) is not triggered by a mounting plate (8) of a dust bag (6).

4. Cleaning station (1) according to either claim 2 or claim 3, **characterised in that** the extraction device (4) can only be activated if the lid (10) is in the closed position and the button (12) is triggered by a mounting plate (8) of a dust bag (6) in the dust chamber (5).

5. Cleaning station (1) according to any of the preceding claims, **characterised in that** the button (12) comprises a spring (13), the spring (13) being designed to move the mounting plate (8) away from the suction channel (9) when the lid (10) is moved from the closed position to the open position.

6. Cleaning station (1) according to any of the preceding claims, **characterised in that** the lid (10) can be moved into the closed position even without a mounting plate (8) of a dust bag (6) inserted into the mounting (7).

7. Cleaning station (1) according to any of the preceding claims, **characterised in that** the suction channel (9) is guided into the dust bag (6) via the movement of the mounting plate (8) towards the suction channel (9) triggered by movement of the lid (10) from the open position to the closed position.

8. Cleaning station (1) according to any of the preceding claims, **characterised in that** the suction channel (9) is introduced into the mounting plate (8) via the movement of the mounting plate (8) towards the suction channel (9) triggered by movement of the lid (10) from the open position to the closed position.

9. Cleaning station (1) according to any of the preceding claims, **characterised in that** an error message is issued by the cleaning station (1) if a robotic vacuum cleaner (2) approaches the cleaning station (1) for emptying without the button (12) being triggered.

10. Cleaning system (16) comprising a cleaning station (1) according to any of the preceding claims, a self-propelled robotic vacuum cleaner (2) for cleaning floor surfaces and a dust bag (6) having a mounting plate (8).

## Revendications

1. Station de nettoyage (1) pour un robot aspirateur (2) automoteur destiné au nettoyage de surfaces de sol, dans laquelle la station de nettoyage (1) présente un boîtier (3) dans lequel est disposé un dispositif d'aspiration (4) qui est conçu pour vidanger, à l'aide d'un courant d'air d'aspiration, une chambre de collecte de poussière d'un robot aspirateur (2) approchant la station de nettoyage (1) pour être vidangé, dans laquelle le dispositif d'aspiration (4) comprend un compartiment à poussière (5) destiné à recevoir un sac à poussière (6) dans le courant d'air d'aspiration, dans laquelle un support (7) est disposé dans le compartiment à poussière (5), dans laquelle le support (7) est conçu pour recevoir une plaque de support (8) du sac à poussière (6) et pour la positionner sur un canal d'aspiration (9) guidant le courant d'air d'aspiration dans le sac à poussière (6), dans laquelle le compartiment à poussière (5) est accessible par une ouverture de compartiment à poussière (11) pouvant être recouverte par un couvercle (10) pour permettre de remplacer le sac à poussière (6), dans laquelle le couvercle (10) peut être déplacé entre une position d'ouverture libérant l'ouverture de compartiment à poussière (11) et une position de fermeture fermant l'ouverture de compartiment à poussière (11),
**caractérisée en ce**
**que** le support (7) se trouvant dans le compartiment à poussière (5) est relié de manière amovible au boîtier (3) et au canal d'aspiration (9), dans laquelle le couvercle (10) est conçu pour déplacer, lors du déplacement de la position d'ouverture à la position de fermeture, une plaque de support (8) d'un sac à poussière (6) en direction du canal d'aspiration (9), laquelle plaque de support est insérée dans le support (7), et pour actionner un bouton-poussoir (12), dans laquelle le bouton-poussoir (12) est conçu pour détecter la présence d'un sac à poussière (6) dans le compartiment à poussière (5).

2. Station de nettoyage (1) selon la revendication 1,
**caractérisée en ce que** le bouton-poussoir (12) est conçu pour être déclenché par une plaque de support (8) d'un sac à poussière (6), laquelle plaque de support est déplacée dans le support (7) en direction du canal d'aspiration (9).

3. Station de nettoyage (1) selon la revendication 2,
**caractérisée en ce que** le dispositif d'aspiration (4) est désactivé dans un mode de sécurité de la station de nettoyage (1) pour autant que le couvercle (10) se trouve dans la position de fermeture, mais que le bouton-poussoir (12) n'est pas déclenché par une plaque de support (8) d'un sac à poussière (6).

4. Station de nettoyage (1) selon la revendication 2 ou 3,
**caractérisée en ce que** le dispositif d'aspiration (4) ne peut être activé que pour autant que le couvercle (10) se trouve dans la position de fermeture et que le bouton-poussoir (12) est déclenché par une plaque de support (8) d'un sac à poussière (6) dans le compartiment à poussière (5).

5. Station de nettoyage (1) selon l'une des revendications précédentes, **caractérisée en ce que** le bouton-poussoir (12) comprend un ressort (13), dans laquelle le ressort (13) est conçu pour éloigner la plaque de support (8) du canal d'aspiration (9) lors du déplacement du couvercle (10) de la position de fermeture vers la position d'ouverture.

6. Station de nettoyage (1) selon l'une des revendications précédentes, **caractérisée en ce que** le couvercle (10) peut être déplacé en position de fermeture même sans insertion d'une plaque de support (8) d'un sac à poussière (6) dans le support (7).

7. Station de nettoyage (1) selon l'une des revendications précédentes, **caractérisée en ce que** le canal d'aspiration (9) est guidé dans le sac à poussière (6) par l'intermédiaire du mouvement de la plaque de support (8) vers le canal d'aspiration (9), lequel mouvement est déclenché à l'aide du déplacement du couvercle (10) de la position d'ouverture à la position de fermeture.

8. Station de nettoyage (1) selon l'une des revendications précédentes, **caractérisée en ce que** le canal d'aspiration (9) est introduit dans la plaque de support (8) par l'intermédiaire du mouvement de la plaque de support (8) vers le canal d'aspiration (9), lequel mouvement est déclenché à l'aide du déplacement du couvercle (10) de la position d'ouverture à la position de fermeture.

9. Station de nettoyage (1) selon l'une des revendications précédentes, **caractérisée en ce qu'**un message d'erreur est émis par la station de nettoyage (1) pour autant qu'un robot aspirateur (2) approche la station de nettoyage (1) pour être vidangé sans que le bouton-poussoir (12) soit déclenché.

10. Système de nettoyage (16) comprenant une station de nettoyage (1) selon l'une des revendications précédentes, un robot aspirateur (2) automoteur destiné au nettoyage de surfaces de sol et un sac à poussière (6) comportant une plaque de support (8).
